# EUROPÄISCHE PATENTSCHRIFT

(11) **EP 1 842 120 B1**
(45) Veröffentlichungstag und Bekanntmachung des Hinweises auf die Patenterteilung: **07.01.2009**
(21) Anmeldenummer: 06706245.5
(22) Anmeldetag: 16.01.2006
(51) Int. Cl.: G05F 1/613, H02M 3/156

(54) **ANORDNUNG ZUM GLÄTTEN DES EINEM VERBRAUCHER ZUGEFÜHRTEN VERBRAUCHERSTROMES**
DEVICE FOR SMOOTHING A CURRENT SUPPLIED TO A CONSUMER
DISPOSITIF PERMETTANT DE LISSER LE COURANT CEDE A UN CONSOMMATEUR

(30) Priorität: 26.01.2005 DE 102005003686
(43) Veröffentlichungstag der Anmeldung: 10.10.2007
(73) Patentinhaber: Rohde & Schwarz GmbH & Co. KG, 81671 München (DE)
(72) Erfinder: RITSCHEL, Reinhard, 84478 Waldkraiburg (DE)
(74) Vertreter: Körfer, Thomas
(86) Internationale Anmeldenummer: PCT/EP2006/000334
(87) Internationale Veröffentlichungsnummer: WO 2006/079463

(56) Entgegenhaltungen:
- DE-A1- 4 123 416
- US-A- 5 260 644

## Beschreibung

Die Erfindung betrifft eine Anordnung laut Oberbegriff des Hauptanspruches.

Bei elektronischen Geräten mit im Stromverbrauch stark schwankenden Schaltungen ist es oftmals erforderlich, den aus einer Gleichstromquelle zugeführten Verbraucherstrom zu glätten. Die Verwendung von üblichen LC-Filtern mit großen Glättungskondensatoren scheidet dabei aus Platzmangel oftmals aus. Es ist zwar schon bekannt, zum Glätten eines pulsierenden Versorgungsgleichstromes parallel zum Verbraucher eine steuerbare Stromsenke zu schalten, den sich aus Summe von Verbraucherstrom und Kompensationsstrom ergebenden Eingangs-Gesamtstrom zu messen und mit einem vorgegebenen Sollwert zu vergleichen und in Abhängigkeit davon über die Stromsenke den Kompensationsstrom so zu regeln, dass der Versorgungsstrom im Wesentlichen konstant bleibt. Dieser bekannte Regelkreis ist jedoch relativ aufwendig, oftmals nicht schnell genug und auch unstabil und neigt zum Schwingen.

Eine solche Anordnung zeigt US 5260644.

Es ist daher Aufgabe der Erfindung, eine Anordnung zum Glätten des einem Verbraucher zugeführten Verbraucherstroms zu schaffen, die trotz geringem Platzbedarfes die Nachteile einer Kompensationsstrom-Regelung vermeidet.

Diese Aufgabe wird ausgehend von einer Anordnung laut Oberbegriff des Hauptanspruches durch dessen kennzeichnende Merkmale gelöst. Vorteilhafte Weiterbildungen ergeben sich aus den Unteransprüchen.

Bei der erfindungsgemäßen Anordnung wird der durch die Stromsenke erzeugte Kompensationsstrom nicht durch Regelung sondern durch Steuerung gewonnen. Eine solche Anordnung ist daher sehr schnell und stabil und passt sich selbstständig auch relativ schnellen Laststromänderungen an.

Die Erfindung wird im Folgenden anhand eines Prinzipschaltbildes an einem Ausführungsbeispiel näher erläutert. In der Zeichnung zeigt:
- Fig. 1: ein Prinzipschaltbild eines Ausführungsbeispiels der erfindungsgemäßen Anordnung.

Die Erfindung zeigt eine erfindungsgemäße Anordnung zum Glätten des einem Verbraucher R₁ zugeführten Verbraucher-Gleichstromes I mittels einer dem Verbraucher R₁ parallel geschalteten steuerbaren Stromsenke C.

Diese spannungsgesteuerte Stromsenke C ist im Prinzip ein gesteuerter Verbraucher. Sie wird in moderner Schaltungstechnik vorzugsweise durch steuerbare Transistoren kombiniert mit entsprechenden Widerständen realisiert. Der Gesamtverbraucherstrom I, der aus einer nicht dargestellten Gleichstromquelle der Last R₁ zugeführt wird, setzt sich zusammen aus der Summe des dem Verbraucher R₁ zugeführten Laststromes I₁ sowie des durch die Stromsenke C fließenden Kompensationsstromes I_{c}. Der Laststrom I₁ wird mittels eines Strom/Spannungs-Wandlers W in eine proportionale Messspannung U₁ umgesetzt. Der Wandler W ist beispielsweise ein im Verbraucherstromkreis angeordneter Shunt.

Mittels eines Spitzenwertgleichrichters S wird der Maximalwert U₁ₚ der Messspannung U₁ bestimmt und in einem Spannungsaddierer A wird die Differenz zwischen Maximalwert U₁ₚ und Momentanwert U₁ ermittelt. Das Ergebnis U_{c} steuert den Kompensationsstrom I_{c} in der Stromsenke C so, dass der Verbraucherstrom I = I₁+I_{c} im Wesentlichen konstant ist und wenig schwankt.

Die Filterwirkung der erfindungsgemäßen Anordnung wird durch die Genauigkeit der Messung des Laststromes I₁ sowie der Steuergenauigkeit der Stromsenke C bestimmt. Die Ansprech- und Entladezeit des Spitzenwertgleichrichters S sowie der Mittelwert des durch diesen Spitzenwertgleichrichter gewonnenen Maximalwertes der Messspannung und auch der Vorhalt des Momentanwertes U₁ der dem Laststrom proportionalen Messspannung werden so dimensioniert, dass sich für einen vorgegebenen Laststromverlauf I₁ ein Optimum bezüglich Filterwirkung und Verlustleistung in der Stromsenke C ergibt.

Vorzugsweise ist dem Stromkompensationskreis auch eine nicht eingezeichnete Schaltvorrichtung zugeordnet, durch welche der Kompensationsstrom I_{c} zusammen mit dem Verbraucher R₁ ein- und ausgeschaltet wird. Ferner wird durch entsprechende Begrenzung des im Spitzenwertgleichrichter S ermittelten Maximalwertes U₁ₚ der Spitzen- Kompensationsstrom I_{c} festgelegt. Dazu ist beispielsweise parallel zum Ladekondensator des Spitzenwertgleichrichters S ein entsprechender Spannungsbegrenzer geschaltet.

Außerdem ist es vorteilhaft, den Mittelwert des Kompensationsstromes I_{c} sowie die Temperatur der Stromsenke C zu überwachen und in Abhängigkeit davon den Maximalwert U₁ₚ zu begrenzen, so dass im Fall einer Überlastung die Filterwirkung entsprechend begrenzt und geschwächt wird.

Die Erfindung ist nicht auf das dargestellte Ausführungsbeispiel beschränkt. Sämtliche beschriebenen und gezeichneten Elemente sind beliebig miteinander kombinierbar.

## Patentansprüche

1. Anordnung zum Glätten des einem Verbraucher (R₁) zugeführten Verbraucherstromes (I) mit einer dem Verbraucher (R₁) parallel geschalteten steuerbaren Stromsenke (C) und einem Spitzenwertmesser(s), wobei die Anordnung derart angepaßt ist dass, aus dem dem Verbraucher (R₁) zugeführten Laststrom (I₁) eine diesem proportionale Messspannung (U₁) abgeleitet wird, deren Maximalwert (U₁ₚ) mittels des Spitzenwertmessers (S) bestimmt wird, und dass mit der Differenz aus Maximalwert und Messspannung (U₁ₚ-U₁) die spannungsgesteuerte Stromsenke (C) so gesteuert ist, dass die Summe aus dem durch die Stromsenke fließenden Kompensationsstrom (I_{c}) und dem durch den Verbraucher (R₁) fließenden Laststrom (I₁) im Wesentlichen konstant ist,
und dass der Maximalwert (U₁ₚ) der Messspannung (U₁) auf einen vorbestimmten Wert durch einen Spannungsbegrenzer begrenzt ist,
und dass der Mittelwert des Kompensationsstromes (I_{c}) der Stromsenke (C) und die Temperatur der Stromsenke (C) bestimmt werden und in Abhängigkeit davon die Begrenzung des Maximalwertes (U₁ₚ) bestimmt wird, so dass im Fall einer Überlastung die Filterwirkung entsprechend begrenzt und geschwächt wird.

2. Anordnung nach Anspruch 1,
derart angepaßt,
dass die dem Laststrom (I₁) proportionale Messspannung (U₁) an einem im Verbraucherstromkreis angeordneten Shunt-Widerstand und der Maximalwert dieser Messspannung mittels eines Spitzenwertgleichrichters (S) gemessen wird.

3. Anordnung nach einem der vorhergehenden Ansprüche, derart angepaßt,
dass die Anordnung durch eine Schaltvorrichtung zusammen mit dem Verbraucher (R₁) ein- und ausschaltbar ist.

## Claims

1. Arrangement for smoothing the consumer current (I) supplied to a consumer (R₁) with a controllable current sink (C) connected in parallel to the consumer (R₁) and a peak-value meter (S),
wherein the arrangement is matched in such a manner that, from the load current (I₁) supplied to the consumer (R₁), a test voltage (U₁) proportional to the latter is derived, of which the maximum value (U₁ₚ) is measured by means of the peak-value meter (S), and that, with the difference of the maximum value and test voltage (U₁ₚ-U₁), the voltage-controlled current sink (C) is controlled in such a manner, that the sum of the compensation current (I_{c}) flowing through the current sink and the load current (I₁) flowing through the consumer (R₁) is substantially constant,
and that the maximum value (U₁ₚ) of the test voltage (U₁) is limited to a predetermined value by a voltage limiter,
and that the mean value of the compensation current (I_{c}) of the current sink (C) and the temperature of the current sink (C) are measured, and dependent upon the latter, the limitation of the maximum value (U₁ₚ) is measured, so that, in the event of an overload, the filter effect is correspondingly limited and attenuated.

2. Arrangement according to claim 1,
matched in such a manner
that the test voltage (U₁) proportional to the load current (I₁) is measured at a shunt-resistor arranged in the consumer-current circuit, and the maximum value of this test voltage is measured by means of a peak-value rectifier (S).

3. Arrangement according to any one of the preceding claims,
matched in such a manner,
that the arrangement can be switched on and off together with the consumer (R₁) by a switching device.

## Revendications

1. Dispositif pour lisser le courant (I) délivré à un consommateur (R₁) avec un réservoir de courant contrôlable (C) connecté en parallèle avec le consommateur (R₁) et un dispositif de mesure de valeur de crête (S), ce dispositif étant adapté de telle manière que
à partir du courant de charge (I₁) délivré au consommateur (R₁) soit dérivée une tension de mesure (U₁) proportionnelle à celui-ci, dont la valeur maximale (U₁ₚ) est déterminée au moyen du dispositif de mesure de valeur de crête (S),
le réservoir de courant commandé en tension (C) soit commandé avec la différence entre la valeur maximale et la tension de mesure (U₁ₚ - U₁) de manière que la somme du courant de compensation (U_{c}) circulant à travers le réservoir de courant (C) et du courant de charge (I₁) délivré au consommateur (R₁) soit sensiblement constante,
la valeur maximale (U₁ₚ) de la tension de mesure (U₁) soit limitée à une valeur prédéterminée par le biais d'un limiteur de tension,
la valeur moyenne du courant de compensation (I_{c}) du réservoir de courant (C) et la température du réservoir de courant (C) soient déterminées et la limitation de la valeur maximale (U₁ₚ) soit déterminée en fonction de celles-ci de manière que, dans le cas d'une surcharge, l'effet de filtrage soit limité et affaibli en conséquence.

2. Dispositif selon la revendication 1,
adapté de telle manière que
la tension de mesure (U₁) proportionnelle au courant de charge (I₁) sur une résistance de dérivation située dans le circuit et la valeur maximale de cette tension de mesure soit mesurée au moyen d'un redresseur de valeur de crête (S).

3. Dispositif selon l'une des revendications précédentes,
adapté de telle manière que
le dispositif puisse être activé et désactivé conjointement au consommateur (R₁) par le biais d'un dispositif de commutation.
